# EUROPÄISCHE PATENTSCHRIFT

(11) **EP 1 734 256 B1**
(45) Veröffentlichungstag und Bekanntmachung des Hinweises auf die Patenterteilung: **16.09.2015**
(21) Anmeldenummer: 06011785.0
(22) Anmeldetag: 08.06.2006
(51) Int. Cl.: F04D 29/16, F04D 29/64, F01P 5/06

(54) **Anordnung zur Abdichtung eines Lüfters**
Sealing arrangement for a fan
Arrangement d'étanchéité pour un ventilateur

(30) Priorität: 16.06.2005 DE 102005027835
(43) Veröffentlichungstag der Anmeldung: 20.12.2006
(73) Patentinhaber: MAHLE Behr GmbH & Co. KG, 70469 Stuttgart (DE)
(72) Erfinder: Palande, Pradeep, 71065 Sindelfingen (DE); Pillas, Thomas, 70825 Münchingen (DE)
(74) Vertreter: Grauel, Andreas

(56) Entgegenhaltungen:
- DE-A1- 4 244 037
- US-A- 4 353 680
- US-A- 4 741 669
- US-A1- 2003 235 495

## Beschreibung

Die Erfindung betrifft eine Anordnung zur Abdichtung eines Lüfters nach dem Oberbegriff des Patentanspruches 1 - bekannt durch die DE-A 198 03 502 der Anmelderin.

Bei der durch die DE-A 198 03 502 bekannten Lüfteranordnung wird der Lüfter durch die Brennkraftmaschine eines Kraftfahrzeuges angetrieben und ist daher "motorfest" gelagert. Der Lüfter läuft in einer Zarge einer Lüfterhaube um, welche an einem Kühler befestigt ist, der seinerseits gegenüber der Karosserie des Fahrzeuges abgestützt ist, die Lüfterzarge ist daher "fahrzeugfest". Infolge der Relativbewegungen des Motors gegenüber der Fahrzeugkarosserie muss ein größerer Spalt zwischen den Lüfterblattspitzen und der Zarge eingehalten werden, welcher bei der bekannten Anordnung durch eine so genannte Bürstendichtung abgedichtet wird. Letztere besteht aus einer ringförmigen Halterung, welche etwa radial nach innen stehende flexible Dichtelemente bzw. Borsten aufweist und an der Lüfterzarge befestigt ist. Ähnliche Bürstendichtungen wurden auch durch die DE 86 14 073 U1, die DE 33 39 059 A1 und die US-A 4,398,508 bekannt. Nachteitig ist die Art der Befestigung der Halterung an der Zarge, z. B. durch Kleben.

Die Druckschrift DE 4444037 A1, die als nächstliegender Stand der Technik augesehen wird, offenbart die Merkmale des Oberbegriffs des Anspruchs 1.

Es ist Aufgabe der vorliegenden Erfindung, eine Anordnung zur Abdichtung eines Lüfters der eingangs genannten Art dahingehend zu verbessern, dass sie zu geringeren Kosten herstellbar und einfach montierbar ist.

Diese Aufgabe wird durch die Merkmale des Patentanspruches 1 gelöst. Erfindungsgemäß ist vorgesehen, dass die ringförmige Halterung, welche die flexiblen Dichtelemente bzw. Borsten einer Bürstendichtung trägt, in die Zarge einclipsbar ist. Durch diese Art der Befestigung wird der Vorteil niedriger Herstellkosten und einer einfachen, schnellen und positionsgenauen Montage erreicht. Die Elemente für eine Clipsverbindung sind in der Regel einfach ausgebildet, sie können sowohl an der Zarge als auch an der Halterung angebracht sein und sind somit leicht herstellbar, insbesondere, wenn es sich um Kunststoffspritzteile handelt.

Vorteilhafte Ausgestaltungen der Erfindung ergeben sich aus den Unteransprüchen. Danach sind an der Zarge, welche einen hohlzylindrischen Bereich aufweist, Halte- und Rastelemente angeordnet, wobei diese vorzugsweise abwechselnd über den Umfang verteilt sind. Die Rastelemente sind als Rastnasen ausgebildet, welche mit Rastösen verrastbar sind, welche an der ringförmigen Halterung angespritzt sind. Die Halteelemente können als Haken oder Ringnutsegmente ausgebildet sein, welche sich nur über Teile des gesamten Umfanges erstrecken. Damit ergibt sich die Möglichkeit, die Halterung mit den Bürsten von hinten, d. h. in Richtung des Kühlers in die Zarge einzusetzen und einzuclipsen. Die Rastnasen weisen dabei vorzugsweise nach innen (zur Mitielachse) gerichtete Keilflächen auf, auf welchen die Ösen der Halterung beim Einclipsen aufgleiten, nach innen verformt werden, nach Passieren der Rastnasen wieder nach außen schnappen und verriegeln. Damit ist eine axiale Sicherung der ringförmigen Halterung gegeben.
Nach einer weiteren vorteilhaften Ausgestaltung der Erfindung ist die ringförmige Halterung in Umfangsrichtung mindestens einmal geteilt, d. h. in einer oder mehreren radialen Ebenen. Vorzugsweise ist der gesamte Haltering in drei Segmente, insbesondere zu 120 Grad Zentriwinkel, oder in vier Segmente, insbesondere zu 90 Grad, aufgeteilt. Damit ergibt sich der Vorteil einer einfacheren Herstellung; man benötigt keine großen Spritzwerkzeuge in der Größenordnung des Lüfterdurchmessers, sondern kleinere Werkzeuge, was die Herstellung verbilligt und die Handhabbarkeit der Teile vereinfacht. Für diese geteilten Ringsegmente sind die Halteelemente an der Zarge so ausgebildet, dass sie zusätzlich eine radiale Sicherung bilden, was durch die hakenförmige oder ringnutförmige Ausbildung (Ringnutsegmente) erreicht wird. Durch die Rastelemente in Form von Rastnasen und Rastösen an den Segmenten wird auch eine Sicherung in Umfangsrichtung, d. h. gegen Verdrehen erreicht.

Ein Ausführungsbeispiel der Erfindung ist in der Zeichnung dargestellt und wird im Folgenden näher beschrieben. Es zeigen
- Fig. 1: eine perspektivische Ansicht einer Lüfterhaube ohne Bürstendichtung,
- Fig. 2: die Lüfterhaube mit eingesetzter Bürstendichtung,
- Fig. 3: eine Ansicht von innen auf ein Segment der in die Zarge eingeclipsten Bürstendichtung,
- Fig. 4: eine Teilansicht der Zarge von innen,
- Fig. 5: eine Ansicht des Segments der Bürstendichtung,
- Fig. 6: einen Schnitt im Bereich der Linie VI-VI in Fig. 3,
- Fig. 7: einen Teil der Zarge,
- Fig. 8: einen Teil des Segments,
- Fig. 9: einen Schnitt im Bereich der Linie IX-IX in Fig. 3,
- Fig. 10: einen Teil der Zarge gemäß Fig. 9 und
- Fig. 11: einen Teil des Segments gemäß Fig. 9.

**Fig. 1** zeigt in perspektivischer Darstellung eine Lüfterhaube 1, welche einen etwa rechteckförmigen Grundriss aufweist, der an einen nicht dargestellten Kühler oder Modulträger oder dergleichen eines Kraftfahrzeuges angepasst ist, an welchem die Lüfterhaube 1 befestigt werden kann. Ausgehend von dem etwa rechteckförmigen Grundriss, verjüngt sich die Lüfterhaube 1 zu einer kreisförmigen Zarge 2, in welcher ein nicht dargestellter Lüfter, vorzugsweise ein Axiallüfter oder auch ein ummantelter Axiallüfter, so genannter Mantellüfter umläuft, weicher vom Motor eines Kraftfahrzeuges antreibbar ist. Der nicht dargestellte Lüfter fördert bzw. saugt Luft durch den nicht dargestellten Kühler. Um den Wirkungsgrad des Lüfters zu erhöhen und insbesondere eine Rezirkulation von Luft zu vermeiden, muss der Lüfter gegenüber der Zarge abgedichtet werden, worauf nachfolgend eingegangen wird.

**Fig. 2** zeigt die Lüfterhaube 1 gerpäß Fig. 1, wobei in die Zarge 2 ein so genannter Bürstenring 3 zur Abdichtung des Lüfters eingesetzt ist. Erfindungsgemäß erfolgt das Einsetzen des Bürstenringes 3 in die Zarge 2 durch Einclipsen, d. h. es sind keine zusätzlichen Befestigungsmittel notwendig.

**Fig. 3** zeigt einen Teil des Bürstenringes 3, nämlich ein Segment 4, welches sich etwa über einen Umfangsbereich von 90 Grad erstreckt und an der Innenwand der Lüfterzarge 2 befestigt, d. h. eingeclipst ist. Der gesamte Bürstenring 3 ist somit in drei Segmente geteilt, welche im Wesentlich gleich ausgebildet und über den Umfang verteilt an der Zarge 2 befestigt sind. Die Borsten der Bürstendichtung sind weggelassen - die Segmente bilden die Halterung für die Borsten. Die Art der Befestigung wird aus den folgenden Figuren deutlich, wobei einerseits Rastelemente in Form von Rastnasen 5 und andererseits Halteelemente in Form von Ringnutsegmenten 6 an der Lüfterzarge 2 vorgesehen sind. Zarge und Segmente sind als Kunststoffspritzteile ausgebildet.

**Fig. 4** zeigt einen Teil der Clipsverbindung gemäß Fig. 3, nämlich die Lüfterzarge 2 vor der Verclipsung. Die Rastnasen 5 sind an der Innenwand der Lüfterzarge 2 angespritzt und stehen radial nach innen (in Richtung der Mittelachse) vor. Ebenso sind abwechselnd Ringnutsegmente 6 an die Lüfterzarge 2 angespritzt.

**Fig. 5** zeigt das Segment 4 des Bürstenringes 3, wobei zwei Rastösen 7 vorgesehen sind, welche einen sich in Umfangsrichtung ersteckenden Schlitz 7a aufweisen.

**Fig. 6** zeigt einen Schnitt entlang der Linie VI-VI in Fig. 3, d. h. die Clips- bzw. Rastverbindung zwischen Rastnase 5 und Rastöse 7. Die in der Rastöse 7 eingerastete Rastnase 5 bewirkt somit eine formschlüssige Sicherung des Segments 4 in axialer Richtung und in Umfangsrichtung.

**Fig. 7** zeigt einen Teil der Zarge 2 ohne Segment 4, wobei die Zarge 2 eine hohlzylindrische Innenfläche 2a aufweist, von welcher die Rastnasen 5 und die Ringnutsegmente 6 radial nach innen abstehen. Die Rastnasen 5 weisen jeweils schräge Keilflächen 5ä auf, auf weicher die Ösen 7 beim Einsetzen in die Zarge 2 aufgleiten und vorübergehend radial nach innen verformt werden.

**Fig. 8** zeigt einen Teil des Segmentes 4 gemäß der Verbindung in Fig. 6. Die Rastöse 7 zeigt den sich in Umfangsrichtung erstreckenden rechteckförmigen Schlitz 7a, der jeweils an die Abmessungen der entsprechenden Rastnase 5 angepasst ist.

**Fig. 9** zeigt einen Schnitt entlang der Linie IX-IX in Fig. 3, d: h. durch ein Ringnutsegment 6, welches den unteren Teil des Querschnittes des Segmentes 4 aufnimmt und in beiden radialen Richtungen (nach innen und nach außen) sowie in einer axialen Richtung fixiert. Wie in den vorangegangenen Figuren, insbesondere Fig. 3 dargestellt, sind mehrere Ringnutsegmente 6, vorzugsweise drei für ein Segment 4 vorgesehen. Damit ist das Segment 4 - und ebenso die anderen Segmente - gegenüber der Zarge 2 fixiert und gegen Herausfallen gesichert.

**Fig. 10** zeigt die Zarge 2 mit dem Querschnitt der Ringnutsegmente 6, zwischen denen eine Rastnase 5 angeordnet ist.

**Fig.11** zeigt einen Teil des Segmentes 4 mit Rastöse 7.

In den vorstehend erläuterten Figuren sind die flexiblen Dichtelemente bzw. Borsten der Bürstendichtung der Einfachheit halber weggelassen. Tatsächlich sind Borsten an den Segmenten befestigt, die somit als Halterung für die Borsten dienen, welche die Abdichtung des Lüfters gegenüber der Zarge bewirken.

## Patentansprüche

1. Anordnung zur Abdichtung eines Lüfters gegenüber einer Lüfterzarge (2), welche Teil einer an einem Kühler oder Modulträger oder dergleichen befestigbaren Lüfterhaube (1) ist, wobei der Lüfter von einer Brennkraftmaschine eines Kraftfahrzeuges antreibbar ist und die Abdichtung aus einer an der Lüfterzarge (2) befestigten ringförmigen Halterung (3) mit einer Vielzahl von flexiblen Dichtelementen, insbesondere Borsten einer Bürstendichtung besteht, **dadurch gekennzeichnet, dass** die ringförmige Halterung (3) in die Lüfterzarge (2) einclipsbar Ist, wobei die Lüfterzarge (2) auf den Umfang verteilte Rast- und/oder Haltelemente (5, 6) aufweist, welche die Halterung (3, 4) fixieren und wobei die Lüfterzarge (2) einen etwa hohlzylindrischen Bereich mit einer Innenwand (2a) aufweist und dass die Rast- und Haltelemente (5, 6) an der Innenwand (2a) angeordnet sind.

2. Anordnung nach Anspruch 1, **dadurch gekennzeichnet, dass** die Lüfterzarge (2) und/oder die Halterung (4) als Kunststoffspritzteile ausgebildet sind.

3. Anordnung nach Anspruch 1 oder 2, **dadurch gekennzeichnet, dass** die Rastelemente als Rastnasen (5) ausgebildet sind und dass die Halterung (4) Rastösen (7) aufweist, in welche die Rastnasen (5) einrastbar sind.

4. Anordnung nach Anspruch 1, 2 oder 3, **dadurch gekennzeichnet, dass** die hlaltelemente als über den Umfang verteilte Ringnutsegmente (6) ausgebildet sind, in welche die Halterung (4) einsetzbar ist,

5. Anordnung nach einem der Ansprüche 1 bis 4, **dadurch gekennzeichnet, dass** die Rast- und Haltelemente (5, 6) abwechselnd über den Umfang der Lüfterzarge (2) verteilt angeordnet sind.

6. Anordnung nach einem der Ansprüche 1 bis 5, **dadurch gekennzeichnet, dass** die ringförmige Halterung (3) radial geteilt ist und einzelne Segmente (4), vorzugsweise zwei, drei oder vier Segmente mit einem besonders bevorzugten Zentriwinkel von jeweils 180, 120 beziehungsweise 90 Grad aufweist.

7. Anordnung nach einem der Ansprüche 1 bis 6, **dadurch gekennzeichnet, dass** die Haltelemente respektive Ringnutsegmente (6) eine radiale und axiale Sicherung für die Halterung (3) respektive die Segmente (4) bilden.

8. Anordnung nach einem der Ansprüche 1 bis 7, **dadurch gekennzeichnet, dass** die Rastelemente (5) eine axiale und tangentiale Sicherung für die Halterung (3) respektive die Segmente (4) bilden.

9. Lüfterhaube mit einer Anordnung nach einem der vorhergehenden Ansprüche, mit einer Lüfterzarge und einer ringförmigen in der Lüfterzarge eingeclipsten Halterung, welche eine Vielzahl von flexiblen Dichtelementen, insbesondere Borsten einer Bürstendichtung, aufweist.

## Claims

1. Assembly for sealing a fan against a fan frame (2) being part of a fan hood (1) which can be fixed to a radiator or module mounting or the like, wherein the fan can be driven by a combustion engine of a motor vehicle, and the sealing consists of ring-shaped holder (3) fixed to the fan frame (2) and having a plurality of flexible sealing elements, in particular bristles of a brush sealing, **characterized in that** the ring-shaped holder (3) can be clipped to the fan frame (2), wherein the fan frame (2) has latching and/or retaining elements (5, 6) distributed on the circumference which fixate the holder (3, 4), and wherein the fan frame (2) has an approximately hollow-cylindrical area with an internal wall (2a) and that the latching and retaining elements (5, 6) are arranged at the internal wall (2a).

2. Assembly according to claim 1, **characterized in that** the fan frame (2) and/or the holder (4) are designed as plastic injection molding parts.

3. Assembly according to claim 1 or 2, **characterized in that** the latching elements are designed as latching noses (5), and that the holder (4) has latching eyes (7) into which the latching noses (5) can be engaged.

4. Assembly according to claim 1, 2 or 3, **characterized in that** the retaining elements are designed as ring groove segments (6) distributed on the circumference into which the holder (4) can be inserted.

5. Assembly according to claims 1 to 4, **characterized in that** the latching and retaining elements (5, 6) are evenly distributed on the circumference of the fan frame (2).

6. Assembly according to any one of claims 1 to 5, **characterized in that** the ring-shaped holder (3) is radially split and has individual segments (4), preferably two, three or four segments each having a particularly preferred centering angle of 180, 120 and 90 degrees, respectively.

7. Assembly according to any one of claims 1 to 6, **characterized in that** the retaining elements and the ring groove segments (6), respectively, form a radial and axial retention for the holder (3) and the segments (4), respectively.

8. Assembly according to any one of claims 1 to 7, **characterized in that** the latching elements (5) form an axial and tangential retention for the holder (3) and the segments (4), respectively.

9. Fan hood with an assembly according to any one of the preceding claims, with a fan frame and a ring-shaped holder clipped to the fan frame which has a plurality of flexible sealing elements, in particular bristles of a brush sealing.

## Revendications

1. Agencement pour assurer l'étanchéité d'un ventilateur, par rapport à une virole de ventilateur (2) qui fait partie d'un capot de ventilateur (1) pouvant être fixé sur un radiateur ou un support de module ou sur un élément analogue, où le ventilateur peut être entraîné par un moteur à combustion interne d'un véhicule automobile, et l'étanchéité est assurée en se composant d'un support (3), de forme annulaire, fixé sur la virole de ventilateur (2), ledit support comportant une multiplicité d'éléments d'étanchéité flexibles, en particulier des poils d'un joint brosse d'étanchéité, **caractérisé en ce que** le support (3), de forme annulaire, peut être clipsé dans la virole de ventilateur (2), où la virole de ventilateur (2) présente, répartis sur la circonférence, des éléments d'encliquetage et / ou de retenue (5, 6) qui fixent le support (3, 4), et où la virole de ventilateur (2) présente une zone à peu près de forme cylindrique creuse comportant une paroi intérieure (2a), et **en ce que** les éléments d'encliquetage et de retenue (5, 6) sont disposés sur la paroi intérieure (2a).

2. Agencement selon la revendication 1, **caractérisé en ce que** la virole de ventilateur (2) et / ou le support (4) sont conçus comme des pièces en matière plastique moulées par injection.

3. Agencement selon la revendication 1 ou 2, **caractérisé en ce que** les éléments d'encliquetage sont conçus comme des ergots d'encliquetage (5), et ce que le support (4) présente des oeillets d'encliquetage (7) dans lesquels les ergots d'encliquetage (5) sont encliquetables.

4. Agencement selon la revendication 1, 2 ou 3, **caractérisé en ce que** les éléments de retenue sont conçus comme des segments de gorge annulaire (6) répartis sur la circonférence, segments de gorge annulaire dans lesquels le support (4) peut être introduit.

5. Agencement selon l'une quelconque des revendications 1 à 4, **caractérisé en ce que** les éléments d'encliquetage et de retenue (5, 6) sont disposés en étant répartis, de façon alternée, sur la circonférence de la virole de ventilateur (2).

6. Agencement selon l'une quelconque des revendications 1 à 5, **caractérisé en ce que** le support (3), de forme annulaire, est divisé radialement et présente des segments individuels (4), de préférence deux, trois ou quatre segments ayant un angle au centre particulièrement préféré respectivement de 180, 120 degrés ou de 90 degrés.

7. Agencement selon l'une quelconque des revendications 1 à 6, **caractérisé en ce que** les éléments de retenue ou segments de gorge annulaire (6) forment une sécurité radiale et axiale pour le support (3) ou les segments (4).

8. Agencement selon l'une quelconque des revendications 1 à 7, **caractérisé en ce que** les éléments d'encliquetage (5) forment une sécurité axiale et tangentielle pour le support (3) ou les segments (4).

9. Capot de ventilateur comportant un agencement selon l'une quelconque des revendications précédentes, comprenant une virole de ventilateur et un support, de forme annulaire, clipsé dans la virole de ventilateur, support qui présente une multiplicité d'éléments d'étanchéité flexibles, en particulier des poils d'un joint brosse d'étanchéité.
